# EUROPÄISCHE PATENTSCHRIFT

(11) **EP 1 681 400 B1**
(45) Veröffentlichungstag und Bekanntmachung des Hinweises auf die Patenterteilung: **07.04.2010**
(21) Anmeldenummer: 06000246.6
(22) Anmeldetag: 07.01.2006
(51) Int. Cl.: E04D 13/035, E06B 9/11, E06B 9/92

(54) **Dachfenster, insbesondere Wohndachfenster, mit Rolladen**
Roof window with roller shutter
Fenêtre de toiture avec volet roulant

(30) Priorität: 14.01.2005 DE 202005000942 U
(43) Veröffentlichungstag der Anmeldung: 19.07.2006
(73) Patentinhaber: ROTO FRANK AG, 70771 Leinfelden-Echterdingen (DE)
(72) Erfinder: Wöhrn, Volker, 97980 Bad Mergentheim (DE)
(74) Vertreter: Grosse, Rainer

(56) Entgegenhaltungen:
- DE-A1- 19 600 950

## Beschreibung

Die Erfindung betrifft ein Dachfenster, insbesondere Wohndachfenster, mit schwenkbeweglichem Rollladen, mit einem Rollladenkasten, in dem eine Rollladenbahn im aufgewickelten Zustand aufgenommen ist und mit zwei, an den Rollladenkasten anschließenden Führungsteilen zur Führung der seitlichen Enden der Rollladenbahn, wobei das Dachfenster einen Blendrahmen und einen Flügelrahmen aufweist und der Flügelrahmen um seinen Mittelbereich zur Einnahme einer Schwenkstellung verlagerbar ist, und mit jeweils einer Gleitverbindung zwischen Führungsteil und Flügelrahmen.

Mit Rollladen ausgestattete Dachfenster, insbesondere Wohndachfenster, sind bekannt. Um Flügelrahmen derartiger Dachfenster, insbesondere Wohndachfenster, in die genannte Schwenkstellung zu verbringen, ist der Rollladen im Bereich seines Rollladenkastens schwenkbeweglich am Dachfenster befestigt. Ferner liegt eine Gleitverbindung im Bereich der Führungsteile, vorzugsweise in dem dem Rollladenkasten gegenüberliegenden Endbereich der Führungsteile. Die Verbindung jedes Führungsteils mit dem Flügelrahmen muss deshalb gleitbar sein, weil sich der Flügelrahmen relativ zum Rollladen verlagert, je nachdem, welcher Schwenkstellungswinkel eingenommen wird. Bei den bekannten Ausgestaltungen ist der in Geschlossenstellung untere Querholm an seiner Außenseite mit Lagerböcken versehen, die schwenkbeweglich Gleitteile lagern, die in Führungen an der Unterseite der Führungsteile geführt sind. Diese Bauform führt zu einer relativ großen Bauhöhe.

Dokument DE 196 00 950 A1 offenbart ein derartiges Dachfenster mit Rollladen nach dem Oberbegriff des Anspruchs 1.

Der Erfindung liegt daher die Aufgabe zugrunde, ein Rollladen an einem Dachfenster anzugeben, der eine niedrige Bauteilhöhe und somit eine niedrige Gesamthöhe zulässt.

Diese Aufgabe wird erfindungsgemäß dadurch gelöst, dass die Gleitverbindung an der Stirnseite des Flügelrahmens, also an einer quer zur Fensterebene liegenden Seite des Flügelrahmens, einen Drehpunkt aufweist, der mit Abstand zur äußeren Randkante des Flügelrahmens liegt und dass ein in einem Gleitkanal eines der Führungsteile gelagertes Gleitelement über einen Winkelhebel bis zum Drehpunkt führt. Mithin liegen gewinkelte Stützhebel vor (vorzugsweise ist jedem Führungsteil eine derartige Verbindung zugeordnet), wobei sich tiefliegende Drehpunkte der Winkelhebel an dem Flügelrahmen dadurch ergeben, dass die Drehpunkte nicht auf der Außenseite des Flügelrahmens, also auf der Außenseite des unteren Querholms des Flügelrahmens, sondern eben an der Stirnseite des Flügelrahmens, also an einer quer zur Fensterebene liegenden Seite des Flügelrahmens angeordnet sind. Um dennoch von einem derartigen Drehpunkt die Gleitverbindung bis zum entsprechenden Führungsteil herstellen zu können, wird der erwähnte Winkelhebel eingesetzt, das heißt, er umspannt die äußere, obere Randkante des Flügelrahmens. Insgesamt können hierdurch die Bauteilhöhen sehr klein gehalten werden, das heißt Rollladen und Flügelrahmen, insbesondere Führungsteile und Flügelrahmen, rücken sehr eng zusammen, sodass sich eine sehr niedrige Gesamthöhe der Anordnung ergibt.

Nach einer Weiterbildung der Erfindung ist vorgesehen, dass die Gleitverbindung an der Stirnseite des Flügelrahmens einen dort angeordneten Lagerbock zur Ausbildung des Drehpunkts aufweist. Bevorzugt sind selbstverständlich zwei Lagerböcke vorgesehen, um eine Gleitverbindung zu jedem Führungssteg zu schaffen. Im Nachstehenden wird jedoch nur noch auf eine Gleitverbindung eingegangen. Dem Fachmann ist klar, dass eine weitere Gleitverbindung vorhanden sein kann (aber nicht muss).

Nach einer Weiterbildung der Erfindung ist vorgesehen, dass der Lagerbock eine zwischen zwei Lagerwänden liegende Lagerausnehmung aufweist, in der der Winkelhebel mit seinem einen Endbereich eingreift, wobei die Lagerwände und der Winkelhebel von einem Lagerstift durchsetzt sind. Diese Ausgestaltung führt zu einer stabilen Konstruktion. Der Winkelhebel ist um den Lagerstift schwenkbeweglich am Lagerbock gelagert.

Ferner ist es vorteilhaft, wenn der Winkelhebel an seinem einen Endbereich ein Lagerauge für den Lagerstift und an seinem anderen Endbereich das Gleitelement aufweist. Insbesondere ist das Gleitelement als Kulissenstein und der Gleitkanal am Führungsteil als Kulissenführung ausgebildet.

Mit Vorzug ist vorgesehen, dass der Winkel des Winkelhebels 90 bis 150°, vorzugsweise 120°, beträgt.

Schließlich ist es vorteilhaft, wenn an der dem Lagerauge abgewandten Seite des Endbereichs des Winkelhebels das Gleitelement einstückig angeordnet ist. Insgesamt bildet demgemäß der Winkelhebel ein einstückiges Bauteil, das vorzugsweise aus Kunststoff, insbesondere im Kunststoffspritzverfahren, hergestellt ist.

Eine Weiterbildung der Erfindung sieht vor, dass der eine Endbereich des Winkelhebels geradlinig verläuft und dass am geradlinigen Endbereich das Gleitelement angeordnet/ausgebildet ist.

Ferner ist es vorteilhaft, wenn die Endbereiche der Führungsteile zum zumindest teilweisem Umfangen der unteren Stirnseite des Flügelrahmens gebogen verlaufen. Als untere Stirnseite wird die Seite des Flügelrahmens bezeichnet, die bei einem Schrägdacheinbau quer zur Ebene der Scheibe des Wohndachfensters und nach unten ausgerichtet liegt, wenn sich der Flügelrahmen in seiner geschlossenen Stellung befindet.

Eine Weiterbildung der Erfindung sieht vor, dass bei Parallelzuordnung von Rollladen und Flügelrahmen, wenn also keine Schwenkstellung vorliegt, die Winkelhebel im Wesentlichen parallel zu den gebogenen Endbereichen der Führungsteile verlaufen. Insbesondere ist vorgesehen, dass die Winkelhebel zumindest teilweise in Aufnahmeausnehmungen der gebogenen Endbereiche der Führungsteile einliegen, wenn die Parallelzuordnung von Rollladen und Flügelrahmen vorliegt, wenn sich also das Wohndachfenster in geschlossener Stellung oder in Kippstellung befindet. Eine Kippstellung liegt dann vor, wenn der Flügelrahmen um sein oberes Ende zur Einnahme der Kippstellung relativ zum Blendrahmen verschwenkt wird. Gegenüber Fenstern, die nur eine Schwenkstellung ermöglichen, lassen derartige Fenster sowohl eine Schwenkstellung und auch eine Kippstellung zu.

Die Zeichnungen veranschaulichen die Erfindung anhand eines Ausführungsbeispiels, und zwar zeigt:
- **Figur 1**: **ein an einem Dachfenster befestigten Rollladen, wobei** sich das Dachfenster in seiner geschlossenen Stellung befindet.

- Figur 2: das Dachfenster der Figur 1, jedoch in Schwenkstellung,
- Figur 3: eine Bereichsansicht auf den unteren Eckbereich eines Rollladens sowie des Wohndachfensters und
- Figur 4: eine perspektivische Ansicht eines Winkelhebels, der eine Gleitverbindung zwischen Flügelrahmen und einem Führungsteil des Rollladens ermöglicht.

Die Figur 1 zeigt ein Wohndachfenster 1, das einen Blendrahmen 2 und einen Flügelrahmen 3 aufweist. Auf dem Flügelrahmen 3 ist ein Rollladen 4 befestigt. Der Rollladen 4 weist einen Rollladenkasten 5 und vom Rollladenkasten 5 ausgehende Führungsteile 6 auf, die endseitig in gebogene Endstücke 7 übergehen. Die Endstücke 7 können separate Teile zu den Führungsteilen 6 sein oder mit den Führungsteilen 6 einheitliche Teile bilden, sodass die Endstücke 7 Endbereiche der Führungsteile 6 sind.

Im eingebauten Zustand liegt nicht die aus der Figur 1 hervorgehende horizontale Stellung des Wohndachfensters 1 vor, sondern die Figur 1 ist in Uhrzeigerrichtung um einen Winkel zu verschwenken, um die Dachneigung zu simulieren.

Die Figur 2 zeigt das Wohndachfenster 1 mit Rollladen 4 in Schwenkstellung. Hierzu wird der Flügelrahmen 3 um seinen Mittelbereich 8 um eine Schwenkachse 9 verschwenkt, wobei sich die Schwenkachse 9 an zwei Hilfshebeln 10 befindet, die um eine obere Kippachse 11 relativ zum Blendrahmen 2 verschwenkbar sind. Ferner lässt sich der Rollladen 4 im Bereich seines Rollladenkastens 5 um eine Kippachse 12 relativ zu den Hilfshebeln 10 verlagern. Im Bereich der unteren Stirnseite 14 ist der Flügelrahmen 3 mittels einer Gleitverbindung 15 mit dem zugehörigen Führungsteil 6 verbunden. Der Begriff "untere Stirnseite" bezieht sich auf die schräge Einbaulage des Wohndachfensters bei sich in Schließstellung befindlichem Flügelrahmen. Unter "Stirnseite" ist eine Wandung zu verstehen, die quer zur Fensterebene verläuft.

Die Figur 3 verdeutlicht die Situation. Es ist ersichtlich, dass an der unteren Stirnseite 14 des Flügelrahmens 3, also am Querholm, ein Lagerbock 16 befestigt ist, der zwei Lagerwände 17 aufweist (aus der Figur 3 geht nur eine Lagerwand 17 hervor), wobei zwischen den beiden Lagerwänden 17 eine Lagerausnehmung 18 ausgebildet wird, in der ein Winkelhebel 19 mittels eines Lagerstifts 20 schwenkbeweglich gelagert ist. Der Lagerstift 20 bildet einen Drehpunkt 35.

Die Bauform des Winkelhebels 19 geht perspektivisch aus der Figur 4 hervor. Es ist erkennbar, dass der Winkelhebel 19 an seinem einen Endbereich 21 ein Lagerauge 22 für den Lagerstift 20 aufweist und an seinem anderen Endbereich 23 ein Gleitelement 24 besitzt, das in Form eines gestreckten Kulissensteins 25 ausgebildet ist. Zur Stabilisierung und aus Gewichtsgründen ist der Winkelhebel 19 als Kunststoffhebel im Spritzgussverfahren hergestellt, wobei der Kulissenstein 25 von zwei Winkelwänden 26, 27 gebildet wird, die über Zwischenwände 28 miteinander verbunden sind. Ferner ist der gesamte Winkelhebel 19 mit einer Randkontur 29 versehen, zu der rechtwinklig eine mittlere Stützwand 30 verläuft. Der Kulissenstein 25 gleitet in einem Gleitkanal 38 (Figur 3) der als Kulissenführung ausgebildet ist. Die Figur 3 lässt erkennen, dass die beiden Schenkel des Winkelhebels 19 einen Winkel von etwa 120° bilden. Ferner ist der Figur 3 zu entnehmen, dass bei einer dort gezeigten Stellung des Winkelhebels 19 die äußere Randkante 31 des Flügelrahmens 3 vom Winkelhebel 19 umgriffen wird, das heißt, er schmiegt sich eng an die untere Stirnseite 14 und die Oberseite 32 des Flügelrahmens 3, wobei er zusätzlich in einer Aufnahmeausnehmung 33 des Endstücks 7 teilweise aufgenommen ist. Insgesamt ist daher eine sehr gedrungene Bauform realisiert. Wenn die Schwenkstellung des Flügelrahmens 3 des Wohndachfensters 1 gemäß Figur 2 eingenommen wird, so ergibt sich eine sehr enge Zuordnung der Stirnseite 14 zum Endstück 7 beziehungsweise Führungsteil 6, das heißt auch hier ist eine enge Bauform realisiert.

Die Figuren 1 bis 3 lassen erkennen, dass die Endstücke 7 gebogen derart ausgebildet sind, dass sie zumindest teilweise den unteren Querholm des Flügelrahmens 3 umfangen.

Insgesamt ist aufgrund der gebogenen Form der Stützarme bildenden Winkelhebel 19 und in Verbindung mit den tiefliegenden Drehpunkten an den unteren Stirnseiten des Flügelrahmens 3 eine niedrige Bauteilhöhe erzielt, sodass sich eine entsprechend niedrige Gesamthöhe der Anordnung einstellt.

## Patentansprüche

1. Dachfenster, insbesondere Wohndachfenster (1), mit schwenkbeweglichem Rollladen (4), mit einem Rollladenkasten (5), in dem eine Rollladenbahn im aufgewickelten Zustand aufgenommen ist und mit zwei, an den Rollladenkasten anschließenden Führungsteilen (6) zur Führung der seitlichen Enden der Rollladenbahn, wobei das Dachfenster einen Blendrahmen (2) und einen Flügelrahmen (3) aufweist und der Flügelrahmen (3) um seinen Mittelbereich (8) zur Einnahme einer Schwenkstellung verlagerbar ist, und mit jeweils einer Gleitverbindung (15) zwischen Führungsteil (6) und Flügelrahmen (3) **dadurch gekennzeichnet, dass** die Gleitverbindung (15) an der Stirnseite (14) des Flügelrahmens (3), also an einer quer zur Fensterebene liegenden Seite des Flügelrahmens (3), einen Drehpunkt (35) aufweist, der mit Abstand zur äußeren Randkante (31) des Flügelrahmens (3) liegt und dass ein in einem Gleitkanal (38) eines der Führungsteile (6) gelagertes Gleitelement (24) über einen Winkelhebel (19) bis zum Drehpunkt (35) führt.

2. Dachfenster nach Anspruch 1, **dadurch gekennzeichnet, dass** die Gleitverbindung (15) an der Stirnseite (14) des Flügelrahmens (3) einen dort angeordneten Lagerbock (16) zur Ausbildung des Drehpunkts (35) aufweist.

3. Dachfenster nach einem der vorhergehenden Ansprüche, **dadurch gekennzeichnet, dass** der Lagerbock (16) eine zwischen zwei Lagerwänden (17) liegende Lagerausnehmung (18) aufweist, in der der Winkelhebel (19) mit seinem einen Endbereich eingreift, wobei die Lagenwände (17) und der Winkelhebel (19) von einem Lagerstift (20) durchsetzt sind.

4. Dachfenster nach einem der vorhergehenden Ansprüche, **dadurch gekennzeichnet, dass** der Winkelhebel (19) an seinem einen Endbereich ein Lagerauge (22) für den Lagerstift (20) zur Bildung des Drehpunkts (35) und an seinem anderen Endbereich das Gleitelement (24) aufweist.

5. Dachfenster nach einem der vorhergehenden Ansprüche, **dadurch gekennzeichnet, dass** das Gleitelement (24) als Kulissenstein (25) und dass der Gleitkanal als Kulissenführung ausgebildet sind.

6. Dachfenster nach einem der vorhergehenden Ansprüche, **dadurch gekennzeichnet, dass** der Winkel des Winkelhebels (19) 90° bis 150°, insbesondere etwa 120°, beträgt.

7. Dachfenster nach einem der vorhergehenden Ansprüche, **dadurch gekennzeichnet, dass** an der dem Lagerauge (22) abgewandten Seite des Endbereichs des Winkelhebels (19) das Gleitelement (24) einstückig angeordnet ist.

8. Dachfenster nach einem der vorhergehenden Ansprüche, **dadurch gekennzeichnet, dass** der eine Endbereich des Winkelhebels (19) geradlinig verläuft und dass am geradlinigen Endbereich das Gleitelement (24) angeordnet/ausgebildet ist.

9. Dachfenster nach einem der vorhergehenden Ansprüche, **dadurch gekennzeichnet, dass** die Endbereiche der Führungsteile (6) oder den Führungsteilen (6) zugeordnete Endstücke (7) zum zumindest teilweisen Umfangen der unteren Stirnseite (14) des Flügelrahmens (3) gebogen verlaufen.

10. Dachfenster nach einem der vorhergehenden Ansprüche, **dadurch gekennzeichnet, dass** bei Parallelzuordnung von Rollladen (4) und Flügelrahmen (3) die Winkelhebel (19) im Wesentlichen parallel zu den gebogenen Endbereichen der Führungsteile (6) oder den gebogenen Endstücken (7) verlaufen.

11. Dachfenster nach einem der vorhergehenden Ansprüche, **dadurch gekennzeichnet, dass** bei Parallelzuordnung von Rollladen (4) und Flügelrahmen (3) die Winkelhebel (19) zumindestens teilweise in Aufnahmeausnehmungen (33) der gebogenen Endbereiche (21,23) der Führungsteile (6) beziehungsweise der gebogenen Endstücke (7) einliegen.

## Claims

1. Roof window, in particular a roof window of a dwelling (1), with pivotably movable roller shutter (4), with a roller shutter box (5) in which a roller shutter web is received in the wound-up state and with two guide parts (6) adjoining the roller shutter box for guiding the lateral ends of the roller shutter web, the roof window having a masking frame (2) and a casement frame (3) and the casement frame (3) being displaceable about its central region (8) for assuming a pivoting position, and with in each case a sliding connection (15) between the guide part (6) and casement frame (3), **characterized in that** the sliding connection (15) has at the end side (14) of the casement frame (3), i.e. at a side of the casement frame (3) lying transversely to the window plane, a pivot point (35) which is set apart from the outer edge rim (31) of the casement frame (3) and **in that** a sliding element (24), which is mounted in a sliding channel (38) of one of the guide parts (6), leads via an angle lever (19) up to the pivot point (35).

2. Roof window according to claim 1, **characterized in that** the sliding connection (15) has at the end side (14) of the casement frame (3) a bearing block (16) which is arranged there for forming the pivot point (35).

3. Roof window according to one of the preceding claims, **characterized in that** the bearing block (16) has a bearing recess (18) which is positioned between two bearing walls (17) and in which the angle lever (19) engages with its one end region, the bearing walls (17) and the angle lever (19) being penetrated by a bearing pin (20).

4. Roof window according to one of the preceding claims, **characterized in that** the angle lever (19) has, at its one end region, a bearing eye (22) for the bearing pin (20) for forming the pivot point (35) and, at its other end region, the sliding element (24).

5. Roof window according to one of the preceding claims, **characterized in that** the sliding element (24) is embodied as a sliding block (25) and **in that** the sliding channel is embodied as a sliding guide.

6. Roof window according to one of the preceding claims, **characterized in that** the angle of the angle lever (19) is 90° to 150°, in particular approximately 120°.

7. Roof window according to one of the preceding claims, **characterized in that** the sliding element (24) is arranged in one piece at the side of the end region of the angle lever (19) that is remote from the bearing eye (22).

8. Roof window according to one of the preceding claims, **characterized in that** the one end region of the angle lever (19) extends rectilinearly and **in that** the sliding element (24) is arranged/embodied at the rectilinear end region.

9. Roof window according to one of the preceding claims, **characterized in that** the end regions of the guide parts (6) or end pieces (7) associated with the guide parts (6) extend in a curved manner in order to at least partially surround the lower end side (14) of the casement frame (3).

10. Roof window according to one of the preceding claims, **characterized in that**, when the roller shutter (4) and casement frame (3) are associated in parallel, the angle levers (19) extend substantially parallel to the curved end regions of the guide parts (6) or the curved end pieces (7).

11. Roof window according to one of the preceding claims, **characterized in that**, when the roller shutter (4) and casement frame (3) are associated in parallel, the angle levers (19) rest at least partially in receiving recesses (33) of the curved end regions (21, 23) of the guide parts (6) or the curved end pieces (7).

## Revendications

1. Fenêtre de toit, en particulier fenêtre de toit d'une habitation (1), avec volet roulant (4) apte à pivoter, avec un caisson de volet roulant (5) dans lequel un tablier de volet roulant est logé à l'état enroulé, et avec deux pièces de guidage (6) attenantes au caisson de volet roulant, destinées à guider les extrémités latérales du tablier de volet roulant, la fenêtre de toit présentant un dormant (2) et un ouvrant (3) et l'ouvrant (3) pouvant être déplacé autour de sa zone centrale (8) pour prendre une position de pivotement, et avec respectivement une liaison coulissante (15) entre pièce de guidage (6) et ouvrant (3), **caractérisée en ce que** la liaison coulissante (15) présente, sur le côté frontal (14) de l'ouvrant (3), donc sur un côté de l'ouvrant (3) situé transversalement au plan de la fenêtre, un point de rotation (35) qui est situé à distance de l'arête de bord (31) extérieure de l'ouvrant (3) et **en ce qu'**un élément coulissant (24) monté dans un canal de coulissement (38) d'une des pièces de guidage (6) conduit jusqu'au point de rotation (35) par l'intermédiaire d'un levier coudé (19).

2. Fenêtre de toit selon la revendication 1, **caractérisée en ce que** la liaison coulissante (15) présente, sur le côté frontal (14) de l'ouvrant (3), un support de palier (16) disposé à cet endroit pour former le point de rotation (35).

3. Fenêtre de toit selon l'une des revendications précédentes, **caractérisée en ce que** le support de palier (16) présente un évidement de palier (18) situé entre deux parois de palier (17), dans lequel le levier coudé (19) s'engage par l'une de ses zones d'extrémité, les parois de palier (17) et le levier coudé (19) étant traversés par un axe de palier (20).

4. Fenêtre de toit selon l'une des revendications précédentes, **caractérisée en ce que** le levier coudé (19) présente, à l'une de ses zones d'extrémité, un oeil de palier (22) pour l'axe de palier (20) afin de former le point de rotation (35) et, à son autre zone d'extrémité, l'élément coulissant (24).

5. Fenêtre de toit selon l'une des revendications précédentes, **caractérisée en ce que** l'élément coulissant (24) est réalisé sous la forme de coulisseau (25) et le canal de coulissement sous la forme de guide de coulisse.

6. Fenêtre de toit selon l'une des revendications précédentes, **caractérisée en ce que** l'angle du levier coudé (19) est de 90° à 150°, en particulier d'environ 120°.

7. Fenêtre de toit selon l'une des revendications précédentes, **caractérisée en ce que** l'élément coulissant (24) est disposé d'un seul tenant sur le côté de la zone d'extrémité du levier coudé (19) opposé à l'oeil de palier (22).

8. Fenêtre de toit selon l'une des revendications précédentes, **caractérisée en ce que** l'une des zones d'extrémité du levier coudé (19) s'étend de manière rectiligne et **en ce que** l'élément coulissant (24) est disposé/formé sur la zone d'extrémité rectiligne.

9. Fenêtre de toit selon l'une des revendications précédentes, **caractérisée en ce que** les zones d'extrémité des pièces de guidage (6) ou segments d'extrémité (7) associés aux pièces de guidage (6) s'étendent de manière courbe pour entourer au moins partiellement le côté frontal (14) inférieur de l'ouvrant (3).

10. Fenêtre de toit selon l'une des revendications précédentes, **caractérisée en ce que**, dans le cas de disposition parallèle du volet roulant (4) et de l'ouvrant (3), les leviers coudés (19) s'étendent essentiellement parallèlement aux zones d'extrémité courbes des pièces de guidage (6) ou aux segments d'extrémité courbes (7).

11. Fenêtre de toit selon l'une des revendications précédentes, **caractérisée en ce que**, dans le cas de disposition parallèle du volet roulant (4) et de l'ouvrant (3), les leviers coudés (19) sont insérés au moins partiellement dans des évidements de logement (33) des zones d'extrémité courbes (21, 23) des pièces de guidage (6), respectivement des segments d'extrémité courbes (7).
